# EUROPÄISCHE PATENTSCHRIFT

(11) **EP 3 121 342 B1**
(45) Veröffentlichungstag und Bekanntmachung des Hinweises auf die Patenterteilung: **26.02.2020**
(21) Anmeldenummer: 16180320.0
(22) Anmeldetag: 20.07.2016
(51) Int. Cl.: E03D 9/03, E03D 9/02

(54) **BEHÄLTER FÜR EIN WC SPÜLMITTEL**
CONTAINER FOR A WC RINSE AID
RÉCIPIENT POUR UN PRODUIT DE RINÇAGE DE WC

(30) Priorität: 20.07.2015 DE 202015103798 U
(43) Veröffentlichungstag der Anmeldung: 25.01.2017
(73) Patentinhaber: Werner & Mertz GmbH, 55120 Mainz (DE)
(72) Erfinder: SANDER, Immo, 65195 Wiesbaden (DE); LEIKAM, Rafi, 65396 Walluf (DE)
(74) Vertreter: Eisenführ Speiser

(56) Entgegenhaltungen:
- EP-A2- 2 806 074
- WO-A1-2005/093176
- DE-A1-102009 003 088
- DE-U- 6 931 961

## Beschreibung

Die Erfindung betrifft einen an oder in einem WC-Becken einsetzbaren Behälter für ein Spülmittel insbesondere ein Duftspülmittel.

Es ist bekannt, ein WC-Spülmittel in Gel- oder Tablettenform in einem mit Durchbrechungen versehenen Behälter an einem WC-Becken durch einen Bügel einzuhängen, sodass bei einer Spülung der Behälter vom Spülwasser überströmt wird, wobei ein Teil des Spülmittels gelöst und im WC-Becken mit dem Spülwasser verteilt wird.

Eine Vorrichtung zum selbsttätigen Reinigen von Wasserklosettbecken ist in DE 6931961 U offenbart.

Es ist eine Aufgabe der Erfindung, einen Behälter für ein WC-Spülmittel mit einer verbesserten Befestigungsmöglichkeit an einem WC-Becken vorzusehen.

Diese Aufgabe wird durch einen Behälter für ein WC-Spülmittel nach Anspruch 1 gelöst.

Somit wird ein Behälter für ein WC-Spülmittel vorgesehen, der durch Thermoformen und Stanzen einer Folie ausgebildet ist. Der Behälter weist mehrere Kammern zur Aufnahme eines WC-Spülmittels auf. Der Behälter weist ferner zwei durch ein geformtes Gelenk miteinander verbundene Hälften auf, die im zusammengeklappten Zustand aneinander befestigbar sind und die Kammern ausbilden. Der Behälter weist ferner eine Klemmeinrichtung auf, durch welche der Behälter am Rand des WC-Beckens durch Klemmsitz einsetzbar ist.

Gemäß einem Aspekt der vorliegenden Erfindung sind die zwei durch den geformten Gelenkabschnitt verbundenen Hälften durch Schnappsitz miteinander verbindbar.

Gemäß einem weiteren Aspekt der vorliegenden Erfindung weist eine der zwei Hälften mehrere Halbschalen auf, denen auf der gegenüberliegenden Hälfte Vertiefungen gegenüber liegen. Durch die Halbschalen und die gegenüberliegenden Vertiefungen werden die Kammern ausgebildet.

Gemäß einem weiteren Aspekt der vorliegenden Erfindung weisen die Vertiefungen Durchbrechungen auf.

Gemäß einem weiteren Aspekt der vorliegenden Erfindung ist die Klemmeinrichtung an wenigstens einer der zwei Hälften vorgesehen.

Gemäß einem weiteren Aspekt der vorliegenden Erfindung sind Außenflächen der Vertiefungen schräg zu einer Trennebene der zwei Hälften derart vorgesehen, dass sie in Strömungsrichtung eines Spülwassers geneigt sind und im unteren Bereich eine vergrößerte Tasche ausbilden.

Gemäß einem weiteren Aspekt der vorliegenden Erfindung weisen die zwei Hälften jeweils eine geformte Lasche auf, an der Vorsprünge angeformt sind, die die Klemmeinrichtung bilden.

Gemäß einem weiteren Aspekt der vorliegenden Erfindung sind mehrere durch Halbschalen und Vertiefungen ausgebildete Kammern nebeneinander angeordnet.

Gemäß einem weiteren Aspekt der vorliegenden Erfindung sind die Kammern unterschiedlich groß ausgebildet.

Gemäß einem weiteren Aspekt der vorliegenden Erfindung sind die Halbschalen und Vertiefungen von einem flachen Randabschnitt der Folie umgeben.

Gemäß einem weiteren Aspekt der vorliegenden Erfindung weisen die zwei Hälften jeweils eine Lasche mit halbkegelförmigen Einprägungen auf, so dass sich bei geschlossenem Behälter an den miteinander verbundenen Laschen versetzt zueinander Kegelabschnitte ergeben, die die Klemmeinrichtung ausbilden.

Gemäß einem weiteren Aspekt der vorliegenden Erfindung sind die Vertiefungen so ausgestaltet, dass sie zur Anlage an der Wand des WC-Beckens dienen können. Die Befestigung des Behälters mittels der Klemmeinrichtung kann dadurch weiter verbessert werden.

Erfindungsgemäß wird ein mit mehreren Kammern versehener Behälter vorgesehen, der aus einer verformten Kunststofffolie gefertigt ist und zwei durch ein angeformtes Gelenk miteinander verbundene Hälften aufweist, die im zusammengeklappten Zustand aneinander befestigbar sind, wobei der Behälter eine Klemmeinrichtung aufweist, durch die der Behälter am Rand eines WC Beckens einsetzbar ist.

Durch die Verteilung des Spülmittels auf mehrere Kammern in dem Behälter wird einerseits eine gleichmäßige Verteilung des Spülmittels in einem WC Becken erreicht, wobei durch den Klemmsitz eine bessere Umströmung des Behälters durch das Spülwasser erzielt wird. Andererseits kann unterschiedlich wirkendes Spülmittel in die verschiedenen Kammern eingesetzt werden. Durch die Ausgestaltung des Behälters aus einer verformten Folie kann die Herstellung vereinfacht werden.

Die Erfindung wird beispielsweise anhand der Zeichnung näher erläutert. Es zeigen
- Fig. 1: in einer perspektivischen Ansicht die auseinandergeklappten Hälften des Behälters,
- Fig. 2: eine Draufsicht auf die auseinandergeklappten Hälften,
- Fig. 3: eine Stirnansicht von rechts in Fig. 1 und Fig. 2,
- Fig. 4: eine Stirnansicht mit zusammengeklappten Hälften,
- Fig. 5: eine Seitenansicht der zusammengeklappten Hälften von oben in Fig. 4,
- Fig. 6: 6 eine Ansicht des in ein WC-Becken eingesetzten Behälters, und
- Fig. 7: eine schematische Schnittansicht des Beckenrandes.

Der in den Figuren wiedergegebene Behälter 1 ist aus einer vorzugsweise transparenten Folie z. B. aus PET, PP, PE, PS oder dgl. Durch Thermoformen und Stanzen ausgebildet, wobei zwei Hälften 1a und 1b ausgebildet werden, die durch ein angeformtes Gelenk 1.1 miteinander verbunden sind. Bei dem dargestellten Ausführungsbeispiel sind fünf beabstandete Gelenkabschnitte 1.1 im Bereich von halbkugelförmigen Schalen 1.2 vorgesehen.

Die halbkugelförmigen Schalen 1.2 zur Aufnahme eines Spülmittels oder Duftspülmittels sind getrennt voneinander auf der Hälfte 1a ausgebildet, sodass die in Fig. 1 angedeuteten halbkugelförmig gestalteten Körper G aus verfestigtem Gel in die Halbschalen 1.2 eingesetzt oder in noch flüssigem Zustand eingefüllt werden können.

Den Halbschalen 1.2 gegenüberliegend auf der Behälterhälfte 1b sind etwa kreisförmige Vertiefungen 1.3 ausgebildet, deren Grundfläche mit Durchbrechungen 1.31 versehen sind, sodass Spülwasser durch diese Durchbrechungen 1.31 in den geschlossenen Behälter eindringen, die Gelkörper G anlösen und das angelöste Spülmittel durch die Durchbrechungen wieder austreten kann.

Bei dem dargestellten Ausführungsbeispiel sind die Durchbrechungen in Form von zwei Ringabschnitten von kreisförmigen Durchbrechungen und dazwischenliegend zwei wellenförmig gestaltete Durchbrechungen ausgebildet. Die Gestaltung der Durchbrechungen kann beliebig ausgeführt werden. So können beispielsweise auf dem in Fig. 4 unteren Bereich der Vertiefungen 1.3 kleinere Öffnungen für den Austritt des mit Spülmittel angereicherten Spülwassers vorgesehen werden, während an der Oberseite im Querschnitt größere Durchbrechungen vorgesehen werden können, damit das Spülwasser leichter eindringen kann.

Vorzugsweise sind die etwa kreisförmigen Vertiefungen 1.3 zwar über einen Stegabschnitt 1.32 voneinander getrennt, aber die Höhe des Stegabschnitts 1.32 kann geringer als die Tiefe der Vertiefungen 1.3 ausgebildet sein, sodass Spülwasser auch von einer Vertiefung in die benachbarte eindringen kann, wenn der Behälter geschlossen ist.

Die beiden Behälterhälften 1a und 1b weisen auf den Außenseiten beabstandete Laschen 1.4 auf, die mit halbkegelförmigen Einprägungen 1.5 versehen sind, sodass sich bei geschlossenem Behälter 1 an den miteinander verbundenen Laschen 1.4 versetzt zueinander Kegelabschnitte 1.50 ergeben, wie dies Fig. 4 in einer Seitenansicht und Fig. 5 in einer Draufsicht zeigt.

Die Ränder des Behälters 1 sind zumindest abschnittsweise so gestaltet, dass durch Zusammenklappen der in den Fig. 1 und Fig. 2 wiedergegebenen Hälften 1a und 1b diese durch Schnappsitz ineinandergreifen, sodass in der geschlossenen Stellung in Fig. 4 und Fig. 5 der Behälter eine handhabbare Einheit bildet, ohne dass die Gefahr besteht, dass sie die beiden Hälften voneinander lösen.

Um die Halbschalen 1.2 und die Vertiefungen 1.3 ist zweckmäßigerweise ein flacher Randabschnitt 1.5 ausgebildet, damit die Anlage der beiden Hälften aneinander verbessert und die Hälften beim Befüllen steifer gestaltet werden.

Wie Fig. 3 und Fig. 4 zeigen, ist die Bodenfläche der Vertiefungen 1.3 vorzugsweise schräg zur Ebene der Folie bzw. zur Trennungsebene der beiden Behälterhälften derart, dass bei einem Zustrom des Spülwassers von oben in Fig. 4, wie durch Pfeile angedeutet, das Spülwasser leichter durch die Durchbrechungen in die Kammern des Behälters 1 eindringen kann, wobei sich im erweiterten unteren Bereich der Vertiefungen 1.3 verstärkt mit gelöstem Spülmittel vermischtes Wasser ansammeln kann, bevor es durch die Durchbrechungen austritt.

Der vorstehende Rand der im unteren Bereich vergrößerten Vertiefung 1.3 in Fig. 4 dient auch zur Anlage an der Wand des WC-Beckens.

Hierdurch wird in Verbindung mit der Klemmeinrichtung das Festsitzen des Behälters im WC-Becken verbessert und andererseits das zuströmende Spülwasser gezielt in die Durchbrechungen geleitet.

Die in den Fig. 4 und Fig. 5 wiedergegebenen kegelförmigen Vorsprünge 1.50 bilden eine Klemmeinrichtung, mittels der der Behälter 1 unter den Rand eines WC-Beckens eingeschoben und festgeklemmt werden kann. Nachdem das Spülwasser längs des Randes des WC-Beckens austritt, wird der Behälter 1 vorzugsweise auf der in Fig. 4 linken Seite überströmt, auf der die Durchbrechungen 1.31 vorgesehen sind.

Die Halbschalen 1.2 sind geschlossen ausgebildet und lassen durch die transparente Folie den Füllstand des Spülmittels erkennen.

Bei dem dargestellten Ausführungsbeispiel sind nebeneinander in Reihe fünf Halbschalen 1.2 mit gegenüberliegenden Vertiefungen 1.3 ausgebildet, die in geschlossenem Zustand fünf nebeneinanderliegende Kammern für Spülmittel bilden, wie dies insbesondere Fig. 5 zeigt.

Es kann auch eine andere Anzahl von nebeneinanderliegenden Kammern an dem Behälter 1 vorgesehen werden. Durch die getrennten Kammern können in den einzelnen Kammern unterschiedliche Arten von Spülmittel eingebracht werden, die beispielsweise auch eine unterschiedliche Farbe haben können, wobei das eine Spülmittel insbesondere die Funktion einer Glanzwirkung auf der Fläche des WC-Beckens und ein anderes Spülmittel in der benachbarten Kammer vor allem eine Reinigungsfunktion haben kann. In Fig. 1 sind durch unterschiedliche Schattierungen unterschiedliche Arten von Spülmittel angedeutet.

Die in Form zweier versetzt zueinander angeordneter Kegel 1.50 ausgebildete Klemmeinrichtung kann auch in anderer Weise gestaltet werden. Bei dem dargestellten Ausführungsbeispiel sind die in Fig. 4 oberen Kegel 1.50 etwas größer gestaltet als die darunter versetzt angeordneten. Die Formgebung der durch Verformen der Laschen 1.4 ausgebildeten Klemmeinrichtung kann in verschiedener Weise ausgestaltet werden, beispielsweise durch eine runde oder trapezoidförmige Ausbeulung im Gegensatz zu einer kegelförmigen und dergleichen.

Die Klemmeinrichtung kann auch nur an einer der beiden Behälterhälften 1a und 1b an einer Lasche 1.4 oder an einem verbreiterten Randabschnitt 1.5 ausgebildet werden.

Fig. 6 zeigt eine Ansicht des in ein WC-Becken W eingesetzten Behälters 1.

Fig. 7 zeigt eine Schnittansicht des Beckenrandes, wobei der Behälter in der Stirnansicht der Fig. 4 unter dem Beckenrand eingeklemmt ist.

Es sind verschiedene Abwandlungen der beschriebenen Bauform möglich. So kann beispielsweise anstelle von nebeneinanderliegenden Kammern auch eine Anordnung vorgesehen werden, bei der eine obere Reihe von Kammern in einem größeren Abstand voneinander angeordnet und im Bereich der Abstände darunter jeweils eine zweite Reihe von Kammern vorgesehen wird. Beispielsweise kann die obere Reihe durch drei voneinander beabstandete Kammern gebildet werden, unter denen eine Reihe von zwei Kammern in den Zwischenbereichen der oberen Kammern angeordnet ist.

Auch können die einzelnen Kammern unterschiedlich groß ausgelegt sein, je nach Art des darin einzufüllenden Spülmittels.

Nach einer weiteren Abwandlung können die halbkugelförmigen Halbschalen 1.2 auch anders geformt sein, beispielsweise in Topfform, wobei sich eine solche Ausgestaltung für den Einsatz von Spülmitteltabletten eignet.

Die Erfindung betrifft einen Behälter für ein WC Spülmittel, der durch Thermoformen und Stanzen einer Folie ausgebildet ist, umfassend zwei durch wenigstens einen angeformten Gelenkabschnitt (1.1) verbundene Hälften (1a , 1b), die durch Schnappsitz miteinander verbindbar sind, wobei auf einer Hälfte (1a) mehrere Halbschalen (1.2) ausgebildet sind, denen auf der gegenüberliegenden Hälfte (1b) Vertiefungen (1.3) gegenüberliegen, die mit Durchbrechungen (1.31) versehen sind, und eine Klemmeinrichtung (1.50) an wenigstens einer der beiden Hälften (1a, 1b), mittels der der Behälter (1) am Rand eines WC-Beckens durch Klemmsitz einsetzbar ist.

## Patentansprüche

1. Behälter (1) für ein WC-Spülmittel mit
zwei durch einen geformten Gelenkabschnitt (1.1) miteinander verbundenen Hälften (1a, 1b), welche im zusammengeklappten Zustand aneinander befestigbar sind und eine Mehrzahl von Kammern ausbilden, und
einer Klemmeinrichtung (1.50), durch welche der Behälter (1) am Rand eines WC-Beckens durch Klemmsitz einsetzbar ist,
**dadurch gekennzeichnet, dass**
der Behälter durch Thermoformen und Stanzen einer Folie ausgebildet ist,
wobei die zwei Hälften (1a, 1b) jeweils eine angeformte Lasche (1.4) aufweisen, an der durch Verformen die Klemmeinrichtung (1.50) bildende Vorsprünge angeformt sind.

2. Behälter nach Anspruch 1, wobei
die zwei durch wenigstens einen angeformten Gelenkabschnitt (1.1) verbundenen Hälften (1a , 1b) durch Schnappsitz miteinander verbindbar sind.

3. Behälter nach Anspruch 2,
wobei die Kammern durch mehrere Halbschalen (1.2) in einer der zwei Hälften (1a) und durch mehrere Vertiefungen (1.3) auf der gegenüberliegenden Hälfte ausbildet sind.

4. Behälter nach Anspruch 3, wobei
die Vertiefungen (1.3) mit Durchbrechungen (1.31) versehen sind.

5. Behälter nach einem der Ansprüche 1 bis 4, wobei
die Klemmeinrichtung (1.50) an wenigstens einer der beiden Hälften (1a, 1b) vorgesehen ist.

6. Behälter nach einem der Ansprüche 2 bis 5, wobei
die Außenflächen der Vertiefungen (1.3) schräg zur Trennebene der beiden Hälften (1a, 1b) verläuft und im unteren Bereich eine vergrößerte Tasche bildet.

7. Behälter nach einem der Ansprüche 1 bis 6, wobei
die Mehrzahl der durch Halbschalen (1.2) und Vertiefungen (1.3) ausgebildeten Kammern im zusammengeklappten Zustand nebeneinander angeordnet sind.

8. Behälter nach einem der Ansprüche 1 bis 7, wobei
die Kammern unterschiedlich groß ausgebildet sind.

9. Behälter nach einem der Ansprüche 1 bis 8, wobei
die Halbschalen (1.2) und Vertiefungen (1.3) von einem flachen Randabschnitt (1.5) der Folie umgeben sind.

10. Behälter nach einem der Ansprüche 1 bis 9, wobei
die zwei Hälften (1a, 1b) jeweils eine Lasche (1.4) mit Einprägungen (1.50) aufweisen, so dass sich bei geschlossenem Behälter (1) an den miteinander verbundenen Laschen (1.4) versetzt zueinander Abschnitte (1.50) ergeben, die die Klemmeinrichtung (1.50) ausbilden.

## Claims

1. A container (1) for a WC rinse aid comprising
two halves (1a, 1b) connected to one another by an integrally moulded hinge portion (1.1),
which halves can be fastened to one another in the folded-up state and form a plurality of chambers, and
a clamping device (1.50), by means of which the container (1) can be inserted at the edge of a WC bowl with a clamped fitting,
**characterised in that**
the container is formed by thermoforming and punching of a film,
wherein the two halves (1a, 1b) each comprise an integrally formed flap (1.4), on which projections forming the clamping device (1.50) are formed by deformation.

2. The container according to claim 1, wherein
the two halves (1a, 1b) connected by at least one integrally formed hinge portion (1.1) can be connected to one another by a snap fitting.

3. The container according to claim 2,
wherein the chambers are formed by a plurality of half shells (1.2) in one of the two halves (1a) and by a plurality of depressions (1.3) on the opposite half.

4. The container according to claim 3, wherein
the depressions (1.3) are provided with perforations (1.31).

5. The container according any one of claims 1 to 4, wherein the clamping device (1.50) is provided on at least one of the two halves (1a, 1b).

6. The container according any one of claims 2 to 5, wherein the outer faces of the depressions (1.3) run obliquely with respect to the parting plane of the two halves (1a, 1b) and form an enlarged pocket in the lower region.

7. The container according any one of claims 1 to 6, wherein the plurality of chambers formed by half shells (1.2) and depressions (1.3) are arranged beside one another in the folded-up state.

8. The container according any one of claims 1 to 7, wherein the chambers are formed with different sizes.

9. The container according any one of claims 1 to 8, wherein the half shells (1.2) and depressions (1.3) are surrounded by a flat edge portion (1.5) of the film.

10. The container according any one of claims 1 to 9, wherein the two halves (1a, 1b) each comprise a flap (1.4) with indentations (1.50), so that, when the container (1) is closed, portions (1.50) offset with respect to one another are formed on the flaps (1.4) connected to one another, said portions forming the clamping device (1.50).

## Revendications

1. Récipient (1) pour un agent nettoyant pour WC, avec
deux moitiés (1a, 1b), reliées l'une à l'autre par une section de charnière formée (1.1), qui peuvent être fixées l'une à l'autre à l'état replié et forment une pluralité de chambres, et
un dispositif de serrage (1.50) par lequel le récipient (1) peut être inséré sur le bord d'une cuvette de WC par ajustement pressé,
**caractérisé en ce que**
le récipient est formé par thermoformage poinçonnage d'une feuille,
dans lequel les deux moitiés (1a, 1b) présentent chacune une patte (1.4) rapportée par formage, sur laquelle des saillies formant le dispositif de serrage (1.50) sont formées par déformation.

2. Récipient selon la revendication 1, dans lequel
les deux moitiés (1a, 1b) reliées par au moins une section de charnière (1.1) rapportée par formage peuvent être reliées l'une à l'autre par un ajustement à encliquetage.

3. Récipient selon la revendication 2, dans lequel
les chambres sont formées par plusieurs demi-coques (1.2) dans l'une des deux moitiés (1a) et par plusieurs évidements (1.3) sur la moitié opposée.

4. Récipient selon la revendication 3, dans lequel
les évidements (1.3) sont munis d'ouvertures (1.31).

5. Récipient selon l'une des revendications 1 à 4, dans lequel
le dispositif de serrage (1.50) est prévu sur au moins une des deux moitiés (1a, 1b).

6. Récipient selon l'une des revendications 2 à 5, dans lequel
les surfaces extérieures des évidements (1.3) sont inclinées par rapport au plan de séparation des deux moitiés (1a, 1b) et forment une poche élargie dans la zone inférieure.

7. Récipient selon l'une des revendications 1 à 6, dans lequel
la pluralité des chambres formées par des demi-coques (1.2) et des évidements (1.3) sont disposées les unes à côté des autres à l'état replié.

8. Récipient selon l'une des revendications 1 à 7, dans lequel
les chambres sont réalisées de tailles différentes.

9. Récipient selon l'une des revendications 1 à 8, dans lequel
les demi-coques (1.2) et les évidements (1.3) sont entourés d'une section de bord plat (1.5) de la feuille.

10. Récipient selon l'une des revendications 1 à 9, dans lequel
les deux moitiés (1a, 1b) présentent chacune une patte (1.4) avec des creux (1.50), de sorte que lorsque le récipient (1) est fermé, il en résulte, sur les pattes (1.4) reliées entre elles, des sections (1.50) décalées les unes par rapport aux autres, qui forment le dispositif de serrage (1.50).
